# EUROPÄISCHE PATENTANMELDUNG

(11) **EP 4 360 761 A2**
(43) Veröffentlichungstag der Anmeldung: **01.05.2024**
(21) Anmeldenummer: 23205488.2
(22) Anmeldetag: 24.10.2023
(51) Int. Cl.: B02C 13/09, B02C 13/31, B02C 21/02

(54) **MATERIALVERARBEITUNGSAGGREGAT UND VERFAHREN ZUM ÖFFNEN UND SCHLIESSEN EINES GEHÄUSETEILS EINES GEHÄUSES EINES MATERIALVERARBEITUNGSAGGREGATS**

(30) Priorität: 28.10.2022 DE 102022128776
(71) Anmelder: KLEEMANN GMBH, 73037 Göppingen (DE)
(72) Erfinder: LÖHR, Felix, 73642 Welzheim (DE); SCHLECHT, Christian, 73430 Aalen (DE); WELLER, Christian, 73732 Esslingen (DE)
(74) Vertreter: Herrmann, Jochen

(57) **Zusammenfassung**

Die Erfindung betrifft ein Materialverarbeitungsaggregat, mit einem in einem Gehäuse (70) untergebrachten bewegbaren Werkzeug, wobei das Gehäuse (70) ein Gehäuseteil (76) aufweist, das gegenüber einem weiteren Gehäuseteil (71) zwischen einer Öffnungs- und einer Schließstellung verstellbar ist, mit einer Sicherheitseinrichtung, die eine Öffnung des Gehäuses bei angetriebenem Werkzeug und/oder ein Antreiben in der Öffnungsstellung unterbindet. Sicheres, robustes und benutzerfreundliches Öffnen/Schließen des Gehäuses (70) wird dadurch erreicht, dass die Sicherheitseinrichtung mindestens zwei Aktoreinheiten (80, 85) und eine Steuereinrichtung umfasst, wobei eine erste Aktoreinheit (80) das Gehäuseteil (76) in der Schließstellung verriegelt, wobei eine zweite Aktoreinheit (85) eine Verstellung des Gehäuseteils (76) bewirkt, unterstützt und/oder zulässt, dass den Aktoreinheiten (80, 85) Sensoren zugeordnet sind, und dass die Steuereinrichtung dazu ausgebildet ist, den Antrieb (12) und die Aktoreinheiten (80, 85) anzusteuern und die von den Sensoren erfassten Stellzustände zu empfangen. Die Erfindung betrifft auch ein Verfahren zum Öffnen/Schließen eines Gehäuses (70) eines Materialverarbeitungsaggregats.

## Beschreibung

Die Erfindung betrifft ein Materialverarbeitungsaggregat, insbesondere Brechaggregat, mit einem Gehäuse, in dem zumindest ein von einem Antrieb angetriebenes bewegbares Werkzeug, insbesondere ein Schlagrotor, eine Brechbacke oder ein Brechkegel, in einem Aufnahmeraum, insbesondere einem Brechraum, zumindest teilweise untergebracht ist, wobei das Gehäuse ein Gehäuseteil aufweist, das gegenüber zumindest einem weiteren Gehäuseteil zwischen einer Öffnungs- und einer Schließstellung verstellbar ist, und das in der Öffnungsstellung Zugang zu dem Aufnahmeraum schafft, wobei eine Sicherheitseinrichtung vorgesehen ist, die eine Verstellung des Gehäuseteils in die Öffnungsstellung unterbindet, wenn das Werkzeug angetrieben wird, und/oder ein Antreiben des Werkzeugs durch den Antrieb in der Öffnungsstellung des Gehäuseteils unterbindet.

Die Erfindung betrifft auch ein Verfahren zum Öffnen und Schließen eines Gehäuseteils eines Gehäuses eines Materialverarbeitungsaggregats.

Aus WO 2021/176136 ist ein Rotationsprallbrecher-Aggregat mit einem Gehäuse bekannt. Innerhalb des Gehäuses ist ein Brechraum gebildet, in dem ein Prallrotor mittels einer horizontalen Welle drehbar gelagert ist. Der Prallrotor weist an seinem äußeren Umfang Schlagelemente auf. Das Aggregat weist eine Wartungsklappe auf, die geöffnet werden kann, um einen Zugang zu dem Brechraum zu schaffen. Ferner ist eine Rückhaltevorrichtung vorgesehen, die ein Öffnen der Wartungsklappe verhindert, wenn die horizontale Welle angetrieben ist oder durch eine Unwucht in Bewegung geraten kann. Die Rückhaltevorrichtung umfasst ein erstes Rückhalteelement und ein zweites Rückhalteelement. Das erste Rückhalteelement ist mittels Scharnieren schwenkbar zwischen einer Blockadestellung und einer Zugangsstellung gelagert, wobei das erste Rückhalteelement in der Blockadestellung einen Zugang zu dem Brechraum durch die Wartungsklappe verhindert. Das zweite Rückhalteelement ist ebenfalls schwenkbar gelagert und steht in einer Kontrollstellung mittels eines Eingriffselements mit der horizontalen Welle im Eingriff, um eine unkontrollierte Drehung derselben zu unterbinden. In einer Betriebsstellung ist das zweite Rückhalteelement von der horizontalen Welle weggeschwenkt, sodass das Eingriffselement nicht im Eingriff ist. Die Schwenkwege der Rückhalteelemente sind derart angeordnet, dass das zweite Rückhalteelement in der Betriebsstellung ein Verschwenken des ersten Rückhalteelements in die Zugangsstellung blockiert. Ferner blockiert das erste Rückhalteelement ein Verschwenken des zweiten Rückhalteelements in die Betriebsstellung, wenn es sich in der Zugangsstellung befindet.

Aufgabe der Erfindung ist es, ein Materialverarbeitungsaggregat mit einer Sicherheitseinrichtung bereitzustellen, die eine robuste Konstruktion und Funktion sowie ein sicheres und benutzerfreundliches Öffnen und Schließen des Gehäuses ermöglicht.

Aufgabe der Erfindung ist auch, ein Verfahren zum sicheren und benutzerfreundlichen Öffnen und Schließen eines Gehäuseteils eines Gehäuses eines Materialverarbeitungsaggregats bereitzustellen.

Die das Materialverarbeitungsaggregat betreffende Aufgabe wird dadurch gelöst, dass die Sicherheitseinrichtung mindestens zwei Aktoreinheiten und eine Steuereinrichtung umfasst, wobei die erste Aktoreinheit in einem Verriegelungs-Stellzustand das Gehäuseteil in der Schließstellung verriegelt und in einem Entriegelungs-Stellzustand entriegelt, dass eine zweite Aktoreinheit eine Verstellung des Gehäuseteils bewirkt und/oder unterstützt oder zumindest zulässt, wobei die zweite Aktoreinheit in der Schließstellung des Gehäuseteils einen Schließungs-Stellzustand und in der Öffnungsstellung einen Öffnungs-Stellzustand einnimmt, dass den mindestens zwei Aktoreinheiten jeweils mindestens ein Sensor zur Erfassung eines Stellzustands zugeordnet ist, und dass die Steuereinrichtung dazu ausgebildet ist, den Antrieb und die Aktoreinheiten anzusteuern und von den Sensoren erfassten Stellzustände zu empfangen.

Mit der ersten Aktoreinheit kann somit das Gehäuse sicher in einer geschlossenen Stellung gehalten werden. Ferner lassen sich die Verriegelung und Entriegelung des Gehäuseteils mittels der ersten Aktoreinheit komfortabel bewerkstelligen. Beispielsweise muss ein Benutzer die Verriegelung und/oder Entriegelung nicht manuell vornehmen. Insbesondere kann die Steuerungseinrichtung verwendet werden, um die erste Aktoreinheit entsprechend anzusteuern. Bevorzugt kann ein Benutzer auf die Steuerungseinrichtung einwirken, insbesondere mittels eines Bedienpanels oder eines externen Ein-/Ausgabegeräts, um eine Verstellung der ersten Aktoreinheit zu bewirken. Die Steuerungseinrichtung kann bevorzugt eine Software aufweisen.

Ebenfalls lässt sich ein Öffnen und Schließen des Gehäuses mit der zweiten Aktoreinheit sicher und komfortabel durchführen. Somit muss die Öffnung und Schließung nicht manuell durchgeführt werden. Dies kann besonders vorteilhaft sein, wenn das Gehäuse beispielsweise geteilt ausgeführt ist, wobei der verstellbare Gehäuseteil gegenüber dem weiteren Gehäuseteil beispielsweise verschwenkbar gelagert ist. Der Gehäuseteil kann in einem solchen Fall ein erhebliches Gewicht und erhebliche geometrische Dimensionen aufweisen, was bei einer manuellen Öffnung und/oder Schließung ein Sicherheitsrisiko für einen Benutzer darstellen kann. Denkbar ist natürlich auch, dass der verstellbare Gehäuseteil als Klappe oder Tür ausgebildet ist und/oder verschiebbar gegenüber dem weiteren Gehäuseteil vorgesehen ist. Auch in diesem Fall ergibt sich eine komfortable Bedienung durch die zweite Aktoreinheit.

Wie im Falle der ersten Aktoreinheit kann auch eine Verstellung der zweiten Aktoreinheit durch einen Benutzer mittels der Steuerungseinrichtung, beispielsweise über ein Bedienpanel oder ein externes Ein-/Ausgabegerät bewirkbar sein.

Bei den Sensoren, die den Aktoreinheiten zugeordnet sind, kann es sich beispielsweise um Wegmesssysteme oder um Positionsmesssysteme, insbesondere Endlagenmesssysteme, handeln.

Es ist selbstverständlich denkbar, dass jeweils mehr als eine erste Aktoreinheit und/oder mehr als eine zweite Aktoreinheit vorgesehen sind. Dementsprechend kann es möglich sein, redundante Aktoreinheiten vorzusehen und/oder Aktoreinheiten entsprechend geringer zu dimensionieren. Auch können Aktoreinheiten an mehreren Krafteinleitungspunkten an dem Gehäuse mechanisch günstig vorgesehen sein, beispielsweise bezüglich einer Ebene, die senkrecht oder quer zu einer Schwenkachse des Gehäuseteils orientiert ist, beiderseits des Gehäuses.

Die Steuerungseinrichtung kann die von den Sensoren erfassten Stellzustände der Aktoreinheiten erfassen. Die Steuerungseinrichtung kann darüber hinaus den Antrieb ansteuern. Dementsprechend kann die Steuerungseinrichtung derart ausgebildet sein, abhängig von den Stellzuständen der Aktoreinheiten und dem Betriebszustand des Antriebs insbesondere nur Stellvorgänge zuzulassen, die kein erhöhtes Sicherheitsrisiko darstellen. Bevorzugt kann hierzu eine geeignete Software der Steuerungseinrichtung dienen.

Darüber hinaus kann die Steuerungseinrichtung auch dazu ausgebildet sein, einen Bewegungszustand des Werkzeugs zu erfassen. Beispielsweise kann das Werkzeug auch bei deaktiviertem Antrieb in Bewegung sein, insbesondere nach dem Deaktivieren des Antriebs aufgrund seiner trägen Masse, insbesondere im Fall eines Schlagrotors oder einer Brechbacke, die mit einer Schwungscheibe gekoppelt sein kann. Ferner kann sich zu bearbeitendes Material auch bei deaktiviertem Antrieb im Bereich des Werkzeugs befinden und Massenkräfte auf das Werkzeug ausüben, sodass dieses in Bewegung gehalten und/oder versetzt werden kann.

Somit kann auch der Bewegungszustand des Werkzeugs von der Steuerungseinrichtung berücksichtigt werden, um insbesondere nur sichere Stellvorgänge zuzulassen, die kein erhöhtes Sicherheitsrisiko darstellen. Vorzugsweise ist eine Software der Steuerungseinrichtung dazu ausgebildet, nur sichere Stellvorgänge zuzulassen.

Erfindungsgemäß kann es vorgesehen sein, dass die Steuerungseinrichtung eine Verstellung der zweiten Aktoreinheit nur erlaubt, wenn sich die erste Aktoreinheit im Entriegelungs-Stellzustand befindet. Somit können Beschädigungen der ersten Aktoreinheit, der zweiten Aktoreinheit und/oder des Gehäuses vermieden werden.

Gemäß einer bevorzugten Ausführungsform der Erfindung wird vorgeschlagen, dass eine Werkzeugstellvorrichtung vorgesehen ist, die mit einem Element eines Antriebsstrangs des Werkzeugs, insbesondere mit einer Rotorwelle oder einer Antriebsscheibe, in einer Eingriffsposition im Eingriff steht, wobei mittels der Werkzeugstellvorrichtung in der Eingriffsposition ein durch den Antrieb bewirktes Antreiben des Werkzeugs und/oder eine durch Massenkräfte bewirkte Bewegung des Werkzeugs unterbunden ist.

Es kann somit eine Möglichkeit geschaffen sein, eine unerwünschte Bewegung des Werkzeugs zu unterbinden. Von einer unerwünschten Bewegung des Werkzeugs kann eine erhebliche Verletzungsgefahr für Benutzer entstehen, beispielsweise wenn Wartungsarbeiten innerhalb des Inneren des Gehäuses durchgeführt werden sollen.

Es kann insbesondere vorgesehen sein, dass eine dritte Aktoreinheit vorgesehen ist, wobei die dritte Aktoreinheit einen Eingriffs-Stellzustand und/oder einen Freigabe-Stellzustand annehmen kann, und dass die dritte Aktoreinheit im Eingriffs-Stellzustand die Werkzeugstellvorrichtung in der Eingriffsposition blockiert und/oder im Freigabe-Stellzustand freigibt. Auf diese Weise kann sichergestellt werden, dass sich die Werkzeugstellvorrichtung in der Eingriffsposition befindet, und sich somit das Werkzeug nicht unbeabsichtigt bewegen kann. Der Stellzustand der dritten Aktoreinheit kann ebenfalls mittels eines Sensors ermittelt und an die Steuerungseinrichtung übertragen werden. Somit kann auch der Stellzustand der dritten Aktoreinheit von der Steuerungseinrichtung berücksichtigt werden. Es kann also festgestellt werden, ob das Werkzeug sich in einer sicheren, vorzugsweise arretierten Lage befindet.

Um sicherzustellen, dass das Werkzeug nicht angetrieben ist, wenn Zugang zu dem Inneren des Gehäuses geschaffen ist, kann erfindungsgemäß vorgesehen sein, dass die Steuerungseinrichtung einen Antrieb des Werkzeugs nur erlaubt, wenn sich die erste Aktoreinheit im Verriegelungs-Stellzustand befindet und sich die zweite Aktoreinheit im Schließungs-Stellzustand befindet.

Vorzugsweise kann hierbei weiter vorgesehen sein, dass die Steuerungseinrichtung einen Antrieb des Werkzeugs nur erlaubt, wenn sich die/eine dritte Aktoreinheit in dem/einem Freigabe-Stellzustand befindet. Somit kann eine Beschädigung der dritten Aktoreinheit und/oder des Antriebs und oder eines Antriebsstrangs zwischen Antrieb und Werkzeug vermieden werden.

Eine Erfindungsvariante kann dergestalt sein, dass die Steuerungseinrichtung eine Verstellung der ersten Aktoreinheit in den Entriegelungs-Stellzustand und/oder eine Verstellung der zweiten Aktoreinheit in den Öffnungs-Stellzustand nur zulässt, wenn sich die dritte Aktoreinheit im Eingriffs-Stellzustand befindet. Somit kann sichergestellt werden, dass eine Öffnung des Gehäuses nur dann ermöglicht wird, wenn das Werkzeug gegen eine unbeabsichtigte Bewegung gesichert ist.

Weiter kann bevorzugt vorgesehen sein, dass die erste Aktoreinheit nur dann in den Verriegelungs-Stellzustand verstellt werden kann, wenn sich die zweite Aktoreinheit im Schließungs-Stellzustand befindet. Hierdurch können einerseits Beschädigungen der ersten Aktoreinheit vermieden werden. Andererseits kann auch sichergestellt werden, dass ein Vorliegen der ersten Aktoreinheit im Verriegelungs-Stellzustand tatsächlich einem verriegelten Gehäuse entspricht. Somit kann die Übermittlung von fehlerhaften und/oder mehrdeutigen Signalen über den Stellzustand der ersten Aktoreinheit an die Steuerungseinrichtung verhindert werden.

Eine Variante der Erfindung kann dadurch gekennzeichnet sein, dass die Steuerungseinrichtung eine Verstellung der ersten Aktoreinheit in den Entriegelungs-Stellzustand und/oder eine Verstellung der zweiten Aktoreinheit in den Öffnungs-Stellzustand und/oder eine Verstellung der/einer dritten Aktoreinheit in den/einen Eingriffs-Stellzustand nur erlaubt, wenn das Werkzeug nicht angetrieben ist, vorzugsweise wenn das Werkzeug nicht in Bewegung ist. Beispielsweise kann die Steuerungseinrichtung ermitteln, ob der Antrieb deaktiviert ist und/oder ob sich das Werkzeug im Stillstand befindet. In diesem Fall kann ein Zustand vorliegen, der ein sicheres Öffnen des Gehäuses ermöglicht, und in dem somit eine Verstellung der ersten Aktoreinheit in den Entriegelungs-Stellzustand und/oder eine Verstellung der zweiten Aktoreinheit in den Öffnungs-Stellzustand und/oder eine Verstellung der/einer dritten Aktoreinheit in den/einen Eingriffs-Stellzustand erlaubt werden kann.

Gemäß einer bevorzugten Ausführungsform der Erfindung wird vorgeschlagen, dass die erste Aktoreinheit ein Stellelement und ein gegenüber dem Stellelement zwischen dem Verriegelungs-Stellzustand und dem Entriegelungs-Stellzustand verstellbares Verriegelungselement aufweist, und dass das Verriegelungselement und ein Verriegelungs-Gegenelement eine kraft- und/oder formschlüssige Verbindung zwischen dem Gehäuseteil und dem weiteren Gehäuseteil bilden, um in einem Verriegelungs-Stellzustand die Gehäuseteile in der Schließstellung miteinander zu verriegeln.

Es ist denkbar, dass die erste Aktoreinheit an dem Gehäuseteil vorgesehen ist und das Verriegelungs-Gegenelement an dem weiteren Gehäuseteil. Umgekehrt ist jedoch auch vorstellbar, dass die erste Aktoreinheit an dem weiteren Gehäuseteil vorgesehen ist und das Verriegelungs-Gegenelement an dem Gehäuseteil.

Das Stellelement kann vorzugsweise einen Hydraulikzylinder, besonders bevorzugt einen doppeltwirkenden Hydraulikzylinder, aufweisen oder als solcher ausgestaltet sein. In diesem Fall kann der Hydraulikzylinder vorzugsweise mittels eines Senk-Brems-Halteventils gesichert sein. Vorzugsweise kann das Verriegelungselement an einem Übertragungselement, insbesondere an einer Kolbenstange, angekoppelt sein.

Der der ersten Aktoreinheit zugeordnete Sensor kann vorzugsweise als Wegmesssystem ausgestaltet sein. In diesem Fall kann das Wegmesssystem anhand des vorliegenden Verstellwegs des Verriegelungselements und/oder des Übertragungselements gegenüber dem Stellelement ermitteln, ob sich die erste Aktoreinheit im Verriegelungs-Stellzustand oder im Freigabe-Stellzustand befindet. Es ist jedoch auch denkbar, andersartige Sensoren zu verwenden, beispielsweise Näherungsschalter oder Lichtschranken.

Bei geringer Betätigungskraft der ersten Aktoreinheit lässt sich eine sichere Verriegelung der Gehäuseteile auf einfache Weise erzielen, wenn vorgesehen ist, dass das Verriegelungselement eine Keilfläche aufweist, dass das Verriegelungs-Gegenelement eine Keilaufnahme aufweist, dass das Verriegelungselement bei einer Verstellung der ersten Aktoreinheit aus dem Entriegelungs-Stellzustand in den Verriegelungs-Stellzustand zumindest teilweise in die Keilaufnahme geführt ist, wenn sich das Gehäuseteil in der Schließstellung befindet, wobei durch das Zusammenwirken des Verriegelungselements mit dem Verriegelungs-Gegenelement eine Keilverbindung gebildet ist, um die Gehäuseteile in der Schließstellung miteinander zu verriegeln.

Eine Keilverbindung bietet die Möglichkeit, eine hohe Querkraft der Verbindung bei einer geringen benötigten Kraft zur Verstellung des Verriegelungselements entlang seines Stellwegs zu erreichen. Insbesondere kann mittels der Keilverbindung eine Verspannung zwischen den Gehäuseteilen erzielt werden, sodass diese nicht nur miteinander verriegelt sind, sondern auch durch eine Spannkraft gegeneinander gedrückt werden. Auf diese Weise kann ein weitgehend bündiger Abschluss zwischen den Gehäuseteilen erreicht werden, auch wenn beispielsweise aufgrund von Verschmutzungen, Toleranzen und/oder auftretender Verformungen die Gehäuseteile nicht perfekt aneinanderpassen. Mit anderen Worten kann durch die Verspannung ein Spaltmaß zwischen den Gehäuseteilen reduziert werden.

Ferner ist eine Keilverbindung auch wenig anfällig gegenüber Verschmutzungen und daher für den Einsatz in Materialverarbeitungsaggregaten besonders geeignet.

Denkbar ist es auch, die Keilverbindung durch eine geeignete Wahl des Anstellwinkels der Keilfläche des Verriegelungselements selbsthemmend zu gestalten, sodass das Verriegelungselement auch dann sicher in der Keilaufnahme gehalten ist, wenn die erste Aktoreinheit kraftlos vorliegt, beispielsweise im Falle eines Versagens. Somit lässt sich eine erhöhte Sicherheit vor einem Öffnen des Gehäuses in unsicheren Betriebszuständen erzielen.

Auf konstruktiv einfache Weise lässt sich ein Öffnen und/oder Schließen ermöglichen, wenn vorgesehen ist, dass die zweite Aktoreinheit ein Stellelement und ein gegenüber dem Stellelement zwischen dem Öffnungs-Stellzustand und dem Schließungs-Stellzustand verstellbares Übertragungselement aufweist, dass das Stellelement einerseits mit dem Gehäuseteil oder dem weiteren Gehäuseteil, vorzugsweise schwenkbar, verbunden ist, und dass das Übertragungselement andererseits mit dem weiteren Gehäuseteil oder dem Gehäuseteil, vorzugsweise schwenkbar, verbunden ist.

Wie zuvor zu der ersten Aktoreinheit beschrieben, kann das Stellelement vorzugsweise einen Hydraulikzylinder, besonders bevorzugt einen doppeltwirkenden Hydraulikzylinder, aufweisen oder als solcher ausgestaltet sein und weiter bevorzugt mittels eines Senk-Brems-Halteventils abgesichert sein. Das Übertragungselement kann in diesem Fall als Kolbenstange ausgestaltet sein oder eine solche aufweisen.

Die oben vorgeschlagenen Ausführungsformen der Sensoren der ersten Aktoreinheit können ebenfalls auf die zweite Aktoreinheit anwendbar sein. Dementsprechend kann der Sensor vorzugsweise als Wegmesssystem ausgestaltet sein, wobei das Wegmesssystem anhand des vorliegenden Verstellwegs des Übertragungselements gegenüber dem Stellelement ermitteln kann, ob sich die zweite Aktoreinheit im Schließungs-Stellzustand oder im Öffnungs-Stellzustand befindet. Es ist jedoch auch hier denkbar, andersartige Sensoren zu verwenden, beispielsweise Näherungsschalter oder Lichtschranken. Selbstverständlich können für die zweite Aktoreinheit andersartige Sensoren verwendet werden als für die erste Aktoreinheit.

Gemäß einer bevorzugten Ausführungsform der Erfindung wird vorgeschlagen, dass die Werkzeugstellvorrichtung um eine Schwenkachse zwischen der Freigabeposition und der Eingriffsposition verschwenkbar ist, dass die Werkzeugstellvorrichtung eine Exzenterwelle aufweist, die um eine zu der Schwenkachse beabstandete Exzenterachse drehbar gelagert ist, und dass mittels einer Drehung der Exzenterwelle ein Verschwenken der Werkzeugstellvorrichtung zwischen der Freigabeposition und der Eingriffsposition bewirkt wird.

Somit kann die Werkzeugstellvorrichtung um die Schwenkachse auf das Element des Antriebsstrangs des Werkzeugs, mit dem sie in der Eingriffsposition im Eingriff steht, hinzugeschwenkt werden. Durch ein Hinwegschwenken von dem Element des Antriebsstrangs kann die Werkzeugstellvorrichtung wieder außer Eingriff mit diesem gebracht werden.

Die Exzenterwelle kann vorzugsweise manuell drehbar sein, besonders bevorzugt mittels eines Bedienelements, insbesondere einer Kurbel. Es ist jedoch auch vorstellbar, dass die Exzenterwelle mittels eines Hilfsantriebs, beispielsweise mittels eines Elektromotors gedreht wird. Hierbei ist insbesondere denkbar, dass der Hilfsantrieb von der Steuerungseinrichtung angesteuert werden kann.

Gemäß einer vorteilhaften Weiterbildung der Erfindung wird vorgeschlagen, dass die dritte Aktoreinheit einen Grundkörper und ein gegenüber dem Grundkörper zwischen dem Eingriffs-Stellzustand und dem Freigabe-Stellzustand entlang eines Verstellwegs verstellbares Verriegelungsmittel aufweist.

Eine konstruktive einfach umsetzbare, kostengünstige sowie sichere und gegenüber Verschmutzungen unempfindliche Verstellbarkeit lässt sich hierbei insbesondere erreichen, wenn vorgesehen ist, dass die dritte Aktoreinheit als Verriegelungsmagnet ausgebildet ist, insbesondere der Grundkörper einen Elektromagneten aufweist und das Verriegelungsmittel an einer Ankerstange des Verriegelungsmagneten angekoppelt ist oder von einer solchen gebildet ist.

Gemäß einer vorteilhaften Weiterbildung der Erfindung wird vorgeschlagen, dass die Exzenterwelle eine entlang einer Aufnahmeachse orientierte Aufnahme, insbesondere in Form einer Bohrung, aufweist, wobei die Aufnahmeachse vorzugsweise senkrecht zu der Exzenterachse orientiert ist, dass das Verriegelungsmittel dazu ausgebildet ist, im Eingriffs-Stellzustand in die Aufnahme einzugreifen, um eine Drehung der Exzenterwelle um die Exzenterachse zu blockieren, und dass das Verriegelungsmittel in der Aufnahme nur dann in die Aufnahme eingreifen kann, wenn sich die Werkzeugstellvorrichtung in der Eingriffsposition befindet. Insbesondere kann hierzu vorgesehen sein, dass der Verstellweg des Verriegelungsmittels mit der Aufnahmeachse fluchtet, wenn sich die Werkzeugstellvorrichtung in der Eingriffsposition befindet.

Somit ergibt sich eine sichere Verriegelung der Werkzeugstellvorrichtung in der Eingriffsposition. Darüber hinaus ist sichergestellt, dass die dritte Aktoreinheit nur dann in dem Eingriffs-Stellzustand vorliegen kann, wenn sich die Werkzeugstellvorrichtung in der Eingriffsposition befindet, das Werkzeug also gegen eine unbeabsichtigte Bewegung gesichert ist. Dementsprechend kann ein von dem der dritten Aktoreinheit zugeordneten Sensor an die Steuerungseinrichtung übermitteltes Signal über seinen Stellzustand eindeutig darüber Aufschluss geben, ob das Werkzeug gesichert ist.

Die zuvor vorgeschlagenen Ausführungsformen der Sensoren der ersten und/oder zweiten Aktoreinheit können ebenfalls auf die dritte Aktoreinheit anwendbar sein. Dementsprechend kann der Sensor vorzugsweise als Wegmesssystem ausgestaltet sein, wobei das Wegmesssystem anhand des vorliegenden Verstellwegs des Verriegelungsmittels gegenüber dem Grundkörper ermitteln, ob sich die dritte Aktoreinheit im Eingriffs-Stellzustand oder im Freigabe-Stellzustand befindet. Es ist jedoch auch hier denkbar, andersartige Sensoren zu verwenden, beispielsweise Näherungsschalter oder Lichtschranken. Auch ist denkbar, dass der dritten Aktoreinheit andersartige Sensoren zugeordnet sind als die ersten und/oder zweiten Aktoreinheit.

Insbesondere zu Wartungszwecken kann es vorteilhaft sein, wenn das Werkzeug zwar gegen eine unbeabsichtigte Bewegung gesichert, jedoch kontrolliert bewegt werden kann. Beispielsweise kann es notwendig sein, einen Schlagrotor etwas zu rotieren, um Zugang zu gegebenenfalls auszutauschenden Schlagleisten zu schaffen. Gemäß einer bevorzugten Ausführungsform der Erfindung wird daher vorgeschlagen, dass mittels der Werkzeugstellvorrichtung eine Bewegung des Werkzeugs bewirkt werden kann, wenn das Werkzeug nicht durch den Antrieb angetrieben ist. Dementsprechend ist es nicht notwendig, die gewünschte Bewegung des Werkzeugs mittels des Antriebs zu bewirken. Dies ist besonders vorteilhaft, zumal Antriebe von Materialverarbeitungsaggregaten häufig große Antriebsleistungen und/oder -momente bereitstellen können, was ein Sicherheitsrisiko für einen Benutzer darstellen kann. Daher ist bevorzugt zur kontrollierten Bewegung des Werkzeugs eine verhältnismäßig geringe Leistung bzw. ein verhältnismäßig geringes Drehmoment vorgesehen. Besonders vorteilhaft ist es in diesem Zusammenhang, wenn vorgesehen ist, dass die Bewegung des Werkzeugs mittels der Werkzeugstellvorrichtung manuell bewirkt werden kann.

Eine Erfindungsvariante kann dergestalt sein, dass die Werkzeugstellvorrichtung ein Ritzel aufweist, das in der Eingriffsposition der Werkzeugstellvorrichtung mit einem Zahnkranz im Eingriff steht, wobei der Zahnkranz an der/einer mit dem Werkzeug gekoppelten Antriebsscheibe vorgesehen ist.

Wenn für das Antreiben des Werkzeugs ein Riementrieb vorgesehen ist, der zwischen dem Antrieb und dem Werkzeug übersetzt, kann es sich bei der Antriebsscheibe beispielsweise um eine Riemenscheibe handeln, auf der ein Antriebsriemen laufen kann. Es ist jedoch auch denkbar, dass ein Zahnradgetriebe zwischen dem Antrieb und dem Werkzeug vorgesehen sein kann. In diesem Fall kann die Antriebsscheibe als Zahnrad ausgebildet sein.

Wenn weiter vorgesehen ist, dass die Werkzeugstellvorrichtung ein Einstellmittel, vorzugsweise in Form einer Kurbel, mit einer Welle aufweist, und dass eine Drehung der Welle mittels eines Getriebes in eine Drehung des Ritzels übersetzt wird, lässt sich eine Bewegung des Werkzeugs kontrolliert und mit geringen Bedienkräften bewerkstelligen.

Bevorzugt kann weiter vorgesehen sein, dass das Getriebe selbsthemmend ausgestaltet ist, derart, dass eine Drehung der Welle des Einstellmittels nicht durch eine Drehung des Ritzels bewirkt werden kann. Denkbar ist beispielsweise, dass das Getriebe als Schneckengetriebe ausgestaltet ist. Durch die Selbsthemmung kann sichergestellt sein, dass sich das Werkzeug nicht unerwünscht bewegt, wobei dennoch eine gewünschte Bewegung einfach zu erreichen ist. Auch ist verhindert, dass das Einstellmittel unkontrollierte Bewegungen ausführt, insbesondere, wenn es als Kurbel ausgeführt ist, und ein Benutzer die Kurbel nach der Betätigung loslässt.

Die das Verfahren betreffende Aufgabe wird gelöst durch ein Verfahren gemäß Anspruch 15.

Erfindungsgemäß umfasst dabei das Öffnen folgende Schritte:
- Deaktivieren des Antriebs,
- Verstellen der ersten Aktoreinheit in den Entriegelungs-Stellzustand,
- Verstellen der zweiten Aktoreinheit in den Öffnungs-Stellzustand.

Das Schließen umfasst folgende Schritte:
- Verstellen der zweiten Aktoreinheit in den Schließungs-Stellzustand,
- Verstellen der ersten Aktoreinheit in den Verriegelungs-Stellzustand.

Somit wird bei einem Öffnungsvorgang, vorzugsweise durch die Steuerungseinrichtung, zunächst der Antrieb deaktiviert, wobei unter einer Deaktivierung des Antriebs auch eine Feststellung zu verstehen ist, dass der Antrieb bereits deaktiviert ist. Im Anschluss kann die erste Aktoreinheit, vorzugsweise angesteuert durch die Steuerungseinrichtung, entriegelt werden, sodass darauffolgend mittels der Verstellung der zweiten Aktoreinheit ein Öffnen des Gehäuseteils bewirkt werden kann, wobei die Verstellung der zweiten Aktoreinheit wiederum vorzugsweise durch die Steuerungseinrichtung angesteuert wird.

Bei einem Schließvorgang kann zunächst, vorzugsweise angesteuert durch die Steuerungseinrichtung, das Gehäuseteil mittels der zweiten Aktoreinheit geschlossen werden. Im Anschluss kann die erste Aktoreinheit, vorzugsweise angesteuert durch die Steuerungseinrichtung, eine Verriegelung der Gehäuseteile bewirken.

Gemäß einer vorteilhaften Weiterbildung der Erfindung wird vorgeschlagen, dass beim Öffnen vor dem Verstellen der ersten Aktoreinheit in den Entriegelungs-Stellzustand die/eine dritte Aktoreinheit in den/einen Eingriffs-Stellzustand verstellt wird, und dass beim Schließen nach dem Verstellen der ersten Aktoreinheit in den Verriegelungs-Stellzustand die zweite Aktoreinheit in den Freigabe-Stellzustand verstellt wird.

Auch die Verstellung der dritten Aktoreinheit kann vorzugsweise durch die Steuerungseinrichtung angesteuert erfolgen.

Die Steuerungseinrichtung kann anhand der den Aktoreinheiten zugeordneten Sensoren den Stellzustand der Aktoreinheiten ermitteln. Insbesondere kann die Steuerungseinrichtung die Ausführung eines nächsten Schritts vorzugsweise nur dann zulassen, wenn die im vorigen Schritt verstellte Aktoreinheit in einem zulässigen Stellzustand vorliegt.

Es ist vorstellbar, dass ein Benutzer des Materialverarbeitungsaggregats einzelne, mehrere oder alle der oben genannten Schritte zum Öffnen und/oder zum Schließen des Gehäuseteils über die Steuerungseinrichtung veranlassen kann. Es ist jedoch auch denkbar, dass der Benutzer der Steuerungseinrichtung nur vorgibt, dass das Gehäuseteil geöffnet oder geschlossen werden soll, und dass die Steuerungseinrichtung die entsprechenden Schritte durchführt. Beispielsweise kann ein Bedienpanel oder ein externes Ein-/Ausgabegerät für die Interaktion zwischen Benutzer und Steuerungseinrichtung vorgesehen sein.

Die Erfindung wird im Folgenden anhand eines in den Zeichnungen dargestellten Ausführungsbeispiels näher erläutert. Es zeigen:
- Figur 1: in schematischer Darstellung eine Materialverarbeitungseinrichtung 1 mit einem Brechaggregat 10 in Seitenansicht,
- Figur 2: in schematischer Darstellung ein Brechaggregat 10 in perspektivischer Ansicht,
- Figur 3: in schematischer Darstellung ein Gehäuse 70 in perspektivischer Ansicht,
- Figur 4: in schematischer Darstellung ein Brechaggregat 10 mit geöffnetem Gehäuse 70 in Seitenansicht,
- Figur 5: eine schematische Darstellung einer Werkzeugstellvorrichtung 60 in perspektivischer Ansicht.
- Figur 6: eine schematische Darstellung einer dritten Aktoreinheit 90,
- Figur 7: eine schematische perspektivische Darstellung einer Exzenterwelle 62.

Figur 1 zeigt eine Materialverarbeitungseinrichtung 1 in Form einer Brechanlage mit einem Materialverarbeitungsaggregat in Form eines Brechaggregats 10. Die Materialverarbeitungseinrichtung ist als mobile Materialverarbeitungseinrichtung ausgebildet und weist daher Fahrwerke 1.5 auf. Denkbar ist es jedoch auch, dass es sich bei der Materialverarbeitungseinrichtung 1 um eine stationäre Materialverarbeitungseinrichtung 1 handelt.

Die Materialverarbeitungseinrichtung 1 weist ein Chassis 1.1 auf, welches die Maschinenkomponenten oder zumindest einen Teil der Maschinenkomponenten trägt. An seinem rückwärtigen Ende besitzt das Chassis 1.1 einen Ausleger 1.2. Im Bereich des Auslegers 1.2 ist ein Material-Zuführbereich gebildet.

Der Material-Zuführbereich umfasst einen Aufgabetrichter 2 und eine Materialzuführeinrichtung 9.

Der Aufgabetrichter 2 kann zumindest teilweise von Trichterwänden 2.1, die in Richtung der Längserstreckung der Materialverarbeitungseinrichtung 1 verlaufen und einer quer zur Längserstreckung verlaufenden Rückwand 2.2 gebildet sein. Der Aufgabetrichter 2 führt zu einer Materialzuführeinrichtung 9.

Die Materialzuführeinrichtung 9 kann, wie im vorliegenden Ausführungsbeispiel dargestellt, eine Förderrinne aufweisen, die mittels eines Vibrationsantriebs antreibbar ist. Über den Aufgabetrichter 2 kann, beispielsweise mittels eines Radladers, zu zerkleinerndes Gut in die Materialverarbeitungseinrichtung 1 eingefüllt und auf die Förderrinne aufgegeben werden.

Von der Förderrinne gelangt das zu zerkleinernde Gut in den Bereich einer Siebeinheit 3. Diese Siebeinheit 3 kann auch als Vorsieb-Anordnung bezeichnet werden. Im Bereich der Siebeinheit 3 ist wenigstens ein Siebdeck 3.1, 3.2 angeordnet. Im vorliegenden Ausführungsbeispiel sind zwei Siebdecks 3.1, 3. 2 verwendet.

An dem oberen Siebdeck 3.1 wird von dem zu zerkleinernden Material eine Teilfraktion ausgesiebt. Diese Teilfraktion hat bereits eine ausreichende Korngröße, die nicht mehr in der Materialverarbeitungseinrichtung 1 zerkleinert werden muss. Insofern kann diese ausgesiebte Teilfraktion in einem Bypasskanal 3.5 vorbei an einem Brechaggregat 10 geleitet werden.

Wenn ein zweites Siebdeck 3.2 in der Siebeinheit 3 verwendet ist, so kann aus der Teilfraktion, die unterhalb des Siebdecks 3.1 anfällt, eine weitere Feinpartikel-Fraktion ausgesiebt werden. Diese Feinpartikel-Fraktion kann unterhalb des Siebdecks 3.2 zu einem Seitenaustragband 3.4 geführt. Von dem Seitenaustragband 3.4 wird die Feinpartikel-Fraktion abgeleitet und auf eine seitlich der Maschine angeordnete Halde 7.2 gefördert.

Wie Figur 1 veranschaulicht, kann es sich bei der Siebeinheit 3 um ein Vibrationssieb mit einem Siebantrieb 3.3 handeln. Der Siebantrieb 3.3 versetzt das Siebdeck 3.1 und/oder dass Siebdeck 3.2 in Vibrationsbewegungen. Aufgrund der geneigten Anordnung der Siebdecks 3.1, 3.2 und in Verbindung mit den Vibrationsbewegungen wird ein Materialtransport auf den Siebdecks 3.1, 3.2 hin in Richtung zu dem Brechaggregat 10 bzw. zu dem Bypasskanal 3.5 bewirkt.

Das von dem Siebdeck 3.1 kommende zu zerkleinernde Material wird dem Brechaggregat 10 zugeleitet, wie dies Figur 1 erkennen lässt.

Das Brechaggregat 10 kann beispielsweise in Form eines Rotationsprall-Brechaggregats ausgebildet sein. Das Brechaggregat 10 weist dann einen Schlagrotor 11 auf, der von einem Antrieb 12 angetrieben wird. In Figur 1 verläuft die Rotationsachse 17 des Schlagrotors 11 horizontal in Richtung der Bildtiefe.

Der Schlagrotor 11 kann beispielsweise an seinem Außenumfang mit Schlagleisten 11.2 bestückt sein. Gegenüberliegend dem Schlagrotor 11 können beispielsweise Wandelemente, vorzugsweise in Form von Prallschwingen 20 angeordnet sein. Bei drehendem Schlagrotor 11 wird das zu zerkleinernde Material mittels der Schlagleisten 11.2 nach außen geschleudert. Dabei trifft dieses Material auf die Prallschwingen 20 und wird aufgrund der hohen kinetischen Energie zerkleinert. Wenn das zu zerkleinernde Material eine ausreichende Korngröße aufweist, die es ermöglicht, dass die Materialteilchen durch einen Brechspalt 15 zwischen den Prallschwingen 20 und den radial äußeren Enden der Schlagleisten 11.2 hindurchgeführt werden können, so verlässt das zerkleinerte Gut das Brechaggregat 10 über den Brecherauslass 16.

Denkbar ist es, dass im Bereich des Brecherauslasses 16 das vom Brechaggregat 10 kommende und zerkleinerte Material mit dem aus dem Bypasskanal 3.5 kommenden Material zusammengeführt und auf einen Bandförderer 1.3 gebracht wird. Mit dem Bandförderer 1.3 kann das Material aus dem Arbeitsbereich des Brechaggregats 10 herausgeführt werden.

Wie die Zeichnungen zeigen, kann der Bandförderer 1.3 ein endlos umlaufendes Förderband aufweisen, das einen Lasttrum 1.6 und einen Leertrum 1.7 aufweist. Der Lasttrum 1.6 dient dazu das gebrochene Material, welches aus dem Brecherauslass 16 des Brechaggregats 10 fällt, aufzufangen und abzutransportieren. An den Bandenden kann das Förderband zwischen dem Lasttrum 1.6 und dem Leertrum 1.7 mittels Umlenkrollen 1.4 umgelenkt werden. Im Bereich zwischen den Umlenkrollen 1.4 können Führungen, insbesondere Tragrollen vorgesehen sein, um die Förderrichtung des Förderbands zu verändern, dem Förderband eine bestimmte Form zu geben und/oder das Förderband zu stützen.

Der Bandförderer 1.3 weist einen Bandantrieb auf, mittels dem der Bandförderer 1.3 angetrieben werden kann. Der Bandantrieb kann vorzugsweise am Abwurfende 1.9 oder im Bereich des Abwurfendes 1.9 des Bandförderers 1.3 angeordnet sein.

Der Bandförderer 1.3 kann, beispielsweise mittels des Bandantriebs, an eine Steuereinrichtung mittels einer Steuerleitung angeschlossen sein.

Es können ein oder mehrere weitere Bandförderer 6 und/oder ein Rückführförderer 8 verwendet sein, die prinzipiell die gleiche Bauweise aufweisen wie der Bandförderer 1.3. Insofern kann auf die vorstehenden Ausführungen Bezug genommen werden.

Im Bereich zwischen dem Aufgabeende und dem Abwurfende 1.9 kann ein Magnet 1.8 oberhalb des Lasttrums 1.6 angeordnet sein. Mit dem Magnet 1.8 lassen sich Eisenteile aus dem gebrochenen Gut abheben und aus dem Förderbereich des Bandförderers 1.3 heraus bewegen.

In Transportrichtung nach dem Bandförderer 1.3 kann eine Nachsiebvorrichtung 5 angeordnet sein. Die Nachsiebvorrichtung 5 weist ein Siebgehäuse 5.1 auf, in dem wenigstens ein Siebdeck 5.2 untergebracht ist. Unterhalb des Siebdecks 5.2 ist ein Gehäuseunterteil 5.3 gebildet, welcher als Sammelraum dient, für das am Siebdeck 5.2 ausgesiebte Material.

Das Gehäuseunterteil 5.3 schafft über eine Öffnung eine räumliche Verbindung zu einem weiteren Bandförderer 6. Hier bildet der weitere Bandförderer 6 seinen Aufgabebereich 6.1, wobei das ausgesiebte Material im Aufgabebereich 6.1 auf den Lasttrum des weiteren Bandförderers 6 geleitet wird. Der weitere Bandförderer 6 fördert das ausgesiebte Material hin zu seinem Abwurfende 6.2. Von dort gelangt das ausgesiebte Material auf eine Halde 7.1.

Das am Siebdeck 5.2 der Nachsiebvorrichtung 5 nicht ausgesiebte Material wird vom Siebdeck 5.2 auf ein Stichband 5.4 gefördert. Das Stichband 5.4 kann ebenfalls als ein Bandförderer ausgebildet sein, sodass auf die oben in Bezug auf den Bandförderer 1.3 gemachten Ausführungen verwiesen werden kann. Die Transportrichtung des Stichbands 5.4 verläuft in Figur 1 in Richtung der Bildtiefe.

An seinem Abwurfende übergibt das Stichband 5.4 das nicht ausgesiebte Material, das auch als Überkorn bezeichnet wird, auf den Aufgabebereich 8.1 des Rückführförderers 8. Der Rückführförderer 8, der als Bandförderer ausgebildet sein kann, fördert das Überkorn in Richtung hin zum Aufgabetrichter 2. An seinem Abwurfende 8.2 übergibt der Rückführförderer 8 das Überkorn in den Materialfluss, und zwar in den Material-Zuführbereich. Das Überkorn kann mithin dem Brechaggregat 10 erneut zugeführt und hier auf die gewünschte Partikelgröße gebrochen werden.

Figur 2 zeigt in schematischer Darstellung ein Materialverarbeitungsaggregat in Form eines Brechaggregats 10 mit einem Gehäuse 70.

Das Gehäuse 70 kann im Inneren einen Aufnahmeraum umfassen, der wie vorliegend bei einem Brechaggregat 10 ein Brechraum 16.1 sein kann. Über einen Brechereinlauf 14 kann zu brechendes Material in den Brechraum 16.1 geführt werden. Gebrochenes Material kann den Brechraum 16.1 über einen Brecherauslass 16 verlassen. Brechereinlauf 14 und Brecherauslass 16 können als Öffnungen an dem Gehäuse 70 vorgesehen sein.

Innerhalb des Aufnahmeraums kann ein bewegbares Werkzeug zumindest teilweise untergebracht sein. Das in den Figuren gezeigte Ausführungsbeispiel zeigt ein Brechaggregat 10 in Form eines Rotationsprallbrechers. Dementsprechend kann innerhalb des Brechraums 16.1 ein Schlagrotor 11 untergebracht sein. Der Schlagrotor 11 kann um eine Rotationsachse 17 drehbar gelagert sein und eine Rotorwelle 11.3 aufweisen.

Mit der Rotorwelle 11.3 kann eine Antriebsscheibe 67 gekoppelt sein. Die Antriebsscheibe 67 kann wie vorliegend als Riemenscheibe ausgebildet sein. Über die Antriebsscheibe 67 kann der Schlagrotor 11 von einem Antrieb 12, beispielsweise mittels eines Riementriebs, angetrieben werden. Der Antrieb 12, die Antriebsscheibe 67 und/oder die Rotorwelle 11.3 können somit Teile eines Antriebsstrangs des Werkzeugs, vorliegend des Schlagrotors 11 sein.

Es kann eine Steuerungseinrichtung vorgesehen sein, mittels der der Antrieb 12 angesteuert werden kann. Somit kann die Steuerungseinrichtung dazu ausgebildet sein, dem Antrieb 12 Betriebsvorgaben, wie beispielsweise eine gewünschte Drehzahl, eine gewünschte Leistung und/oder ein gewünschtes Drehmoment zu übermitteln, und entsprechende vorliegende Betriebsdaten von dem Antrieb 12 abzufragen. Die Steuerungseinrichtung kann auch dazu ausgebildet sein, den Antrieb 12 zu aktivieren und/oder zu deaktivieren.

Vorzugsweise können an dem Werkzeug oder an dem Antriebsstrang Mittel, insbesondere Sensoren, vorgesehen sein, um einen Bewegungszustand des Werkzeugs, beispielsweise eine Drehzahl des Schlagrotors 11 zu ermitteln. Der Bewegungszustand kann an die Steuerungseinrichtung übermittelt werden und/oder von dieser abgefragt werden.

Die Antriebsscheibe 67 kann geeignete Mittel aufweisen, die einen Eingriff einer Werkzeugstellvorrichtung 60 ermöglichen. Wie vorliegend dargestellt, kann die Antriebsscheibe 67 hierzu einen Zahnkranz 68 aufweisen, der mit einem Ritzel 64 der Werkzeugstellvorrichtung 60 in Eingriff gebracht werden kann. Mittels der Werkzeugstellvorrichtung 60 kann der Schlagrotor 11 gegen eine ungewollte Bewegung gesichert und/oder kontrolliert bewegt werden. Auf den Aufbau und die Funktionsweise einer möglichen Ausgestaltung der Werkzeugstellvorrichtung 60 wird später näher eingegangen.

Ferner kann innerhalb des Gehäuses 70 zumindest eine Prallschwinge 20 untergebracht sein, wie dies zu Figur 1 bereits ausgeführt wurde. Die Prallschwinge 20 kann um eine Schwingenachse 21.1 schwenkbar gelagert sein. Beispielsweise kann die Prallschwinge 20 eine Schwingenwelle 21.2 aufweisen, die mittels Schwingenlagern 21 an dem Gehäuse 70 drehbar gelagert ist.

Zwischen einem den Schwingenlagern 21 abgewandten Ende der Prallschwinge 20 und einem äußeren Umfang des Schlagrotors 11 kann ein Brechspalt 15 gebildet sein. Um eine Verstellung der Spaltbreite des Brechspalts 15 zu ermöglichen, kann ein Spaltverstellmittel 30 vorgesehen sein. Beispielsweise kann es sich um ein hydraulisches Spaltverstellmittel 30 mit einem vorzugsweise doppeltwirkenden Spaltverstellzylinder und einer gegenüber dem Spaltverstellzylinder verstellbaren Kolbenstange handeln. Das Spaltverstellmittel 30 kann einerseits an dem Gehäuse 70 und andererseits beabstandet von der Schwingenachse 21.1 an der Prallschwinge 20 angekoppelt sein. Somit kann eine Verstellung des Spaltverstellmittels 30 ein Schwenken der Prallschwinge 20 bewirken, wodurch die Spaltbreite des Brechspalts 15 verstellt werden kann.

Das Brechaggregat 10 kann ferner eine Überlastvorrichtung 35 aufweisen. Die Überlastvorrichtung 35 kann ein Ausweichen der Prallschwinge 20 ermöglichen, beispielsweise wenn sich nicht brechbares Material im Brechraum 16.1 befindet. In einem solchen Fall kann das nicht brechbare Material eine große Kraft auf die Prallschwinge 20 ausüben, die auf das Spaltverstellmittel 30 übertragen werden kann. Die Überlastvorrichtung 35 kann dementsprechend bevorzugt mit dem Spaltverstellmittel 30 gekoppelt sein. Insbesondere kann es sich um eine hydraulische Überlastvorrichtung 35 handeln, beispielsweise um ein Überlastventil. Die auf das Spaltverstellmittel 30 im Überlastfall einwirkende Kraft kann einen unzulässig hohen Druck innerhalb des hydraulischen Spaltverstellzylinders verursachen. Mittels der Überlastvorrichtung 35 kann der Druck innerhalb des Spaltverstellzylinders zumindest teilweise abbaubar sein, sodass die Prallschwinge 20 von dem Schlagrotor 11 hinweg ausweichen kann. Hierdurch kann der Brechspalt 15 vergrößert werden, sodass das nicht brechbare Material den Brechraum 16.1 verlassen kann.

Wie Figur 2 weiter zu entnehmen ist, kann das Gehäuse 70 entlang einer Gehäuseteilung 70.1 geteilt ausgeführt sein und einen Gehäuseteil 76 und einen weiteren Gehäuseteil 71 aufweisen. Das Brechaggregat 10 kann ferner ein Basisteil 13 aufweisen, das einen stabilen Rahmen für die Aufnahme von Teilen des Brechaggregats 10 bilden kann. Beispielsweise kann der weitere Gehäuseteil 71 in geeigneter Weise, beispielsweise durch Verschraubung, mit dem Basisteil 13 verbunden werden. Auch können an dem Basisteil 13 Drehlager für die Rotorwelle 11.3 des Schlagrotors 11 vorgesehen sein.

Das Gehäuseteil 76 kann gegenüber dem weiteren Gehäuseteil 71 zwischen einer Schließstellung und einer Öffnungsstellung verstellbar sein. Gemäß dem in den Figuren dargestellten Ausführungsbeispiel kann das Gehäuseteil 76 gegenüber dem weiteren Gehäuseteil 71 um eine Schwenkachse 75.1 schwenkbar gelagert sein. Dementsprechend kann das Gehäuseteil 76 aus der Schließstellung, wie sie in den Figuren 2 und 3 dargestellt ist, um die Schwenkachse 75.1 in die Öffnungsstellung, wie sie in Figur 4 dargestellt ist, geschwenkt werden. Hierbei können die Gehäuseteile 76, 71 an der Gehäuseteilung 70.1 voneinander getrennt werden.

Insbesondere kann zumindest ein Schwenklager 75 vorgesehen sein, um die Schwenkbarkeit des Gehäuseteils 76 gegenüber dem weiteren Gehäuseteil 71 zu erzielen. Hierzu können beispielsweise Lageransätze 76.2 an dem Gehäuseteil 76 vorgesehen sein (s. Fig. 3). Die Lageransätze 76.2 können Durchgänge 76.3 aufweisen, durch die ein Lagerbolzen 75.2 des Schwenklagers 75 geführt sein kann. Der Lagerbolzen 75.2 kann andererseits durch Lagerbohrungen 13.2 von Lageransätzen 13.1 geführt sein, die mit dem weiteren Gehäuseteil 71 direkt oder indirekt gekoppelt sind. Wie vorliegend können die Lageransätze 13.1 an dem Basisteil 13 des Brechaggregats 10 vorgesehen sein. Denkbar ist jedoch auch, dass die Lageransätze 13.1 an dem weiteren Gehäuseteil 71 vorgesehen sind.

Wie in Figur 3 zu sehen ist, kann der Gehäuseteil 76 eine obere Wand 76.1 und zwei Seitenwände 78 aufweisen. Die Gehäuseteilung 70.1 kann im Bereich der Seitenwände 78 vorgesehen sein. Die Seitenwände 78 können als Bleche ausgeführt sein und Verstärkungselemente 78.1 aufweisen, vorliegend in Form von Rippen. Entlang der Gehäuseteilung 70.1 können an den Seitenwänden 78 erste obere Flansche 78.3 und zweite obere Flansche 78.4 vorgesehen sein. Die oberen Flansche 78.3, 78.4 können von der Seitenwand 78 abgewinkelt, insbesondere rechtwinklig abgewinkelt sein. Wie vorliegend dargestellt, können die oberen Flansche 78.3, 78.4 im Bereich der Gehäuseteilung 70.1 einen Abschluss der Seitenwand 78 bilden.

Der weitere Gehäuseteil 71 kann, ebenfalls im Bereich der Gehäuseteilung 70.1, erste untere Flansche 72.3 und zweite untere Flansche 72.4 aufweisen. Wenn sich das Gehäuseteil 76 in der Schließstellung befindet, wie sie in den Figuren 2 und 3 dargestellt ist, können die Gehäuseteile 76, 71 mit ihren Flanschen 78.3 und 72.3 sowie 78.4 und 72.4 entlang der Gehäuseteilung 70.1 zumindest bereichsweise aufeinanderliegen.

Ebenfalls ist in Figur 3 eine mögliche Ausgestaltung einer ersten Aktoreinheit 80 näher dargestellt. Die erste Aktoreinheit 80 kann dazu dienen, in einem Verriegelungs-Stellzustand das Gehäuseteil 76 in der Schließstellung zu verriegeln, und in einem Entriegelungs-Stellzustand zu entriegeln. Die erste Aktoreinheit 80 kann ein Stellelement 81 und ein gegenüber dem Stellelement 81 verstellbares Verriegelungselement 82 aufweisen. Das Stellelement 81 kann beispielsweise als Hydraulikzylinder ausgestaltet sein. In diesem Fall kann das Verriegelungselement 82 beispielsweise, wie vorliegend dargestellt, an einem als Kolbenstange ausgeführten Übertragungselement 81.1 angekoppelt sein.

Die Steuerungseinrichtung kann die erste Aktoreinheit 80 ansteuern und folglich eine Verstellung der ersten Aktoreinheit 80 zwischen Verriegelungs-Stellzustand und Entriegelungs-Stellzustand veranlassen.

Das Verriegelungselement 82 kann mit einem Verriegelungs-Gegenelement 77 zusammenwirken, um eine Verriegelung zwischen den Gehäuseteilen 71, 76 zu bewirken. Hierzu kann vorgesehen sein, dass die erste Aktoreinheit 80 mit einem der Gehäuseteile 71, 76 verbunden ist und das Verriegelungs-Gegenelement 77 mit dem anderen der Gehäuseteile 71, 76. Das Verriegelungs-Gegenelement 77 kann eine geeignete Aufnahme aufweisen, um das Verriegelungselement 82 aufzunehmen, wenn die erste Aktoreinheit 80 in den Verriegelungs-Stellzustand verstellt wird.

Wie vorliegend kann das Verriegelungs-Gegenelement 77 dementsprechend eine Keilaufnahme 77.1 aufweisen, in die das als Keil mit einer Keilfläche 82.1 ausgeführte Verriegelungselement 82 zumindest teilweise eingeführt werden kann. Durch das Zusammenwirken der Keilfläche 82.1 mit der Keilaufnahme 77.1 kann somit zumindest bereichsweise entlang des Verstellwegs des Verriegelungselements 82 von dem Entriegelungs-Stellzustand in den Verriegelungs-Stellzustand eine zunehmende Verspannung zwischen Verriegelungselement 82 und Verriegelungs-Gegenelement 77 in einer Richtung senkrecht zu dem Verstellweg erzielbar sein. Somit können auch die mit der ersten Aktoreinheit 80 bzw. dem Verriegelungs-Gegenelement 77 gekoppelten Gehäuseteile zunehmend gegeneinander verspannt werden.

Der ersten Aktoreinheit 80 kann ein Sensor zugeordnet sein, der zumindest den Verriegelungs-Stellzustand und/oder den Entriegelungs-Stellzustand der ersten Aktoreinheit 80 detektieren kann. Hierbei kann es sich vorzugsweise um ein Wegmesssystem handeln. Es ist jedoch auch denkbar, andersartige Sensoren wie beispielsweise Näherungssensoren oder Lichtschranken einzusetzen. Der von dem Sensor detektierte Stellzustand der ersten Aktoreinheit 80 kann an die Steuerungseinrichtung übermittelt werden.

Vorliegend ist die erste Aktoreinheit 80 mit dem weiteren Gehäuseteil 71 gekoppelt. Hierzu kann an dem zweiten unteren Flansch 72.4 des weiteren Gehäuseteils 71 eine Anbindung 81.2 vorgesehen sein, an der das Stellelement 81 der ersten Aktoreinheit 80 angebunden werden kann. Beispielsweise kann die Anbindung 81.2 eine Bohrung in dem zweiten unteren Flansch 72.4 darstellen, in der ein Befestigungselement 81.3, beispielweise eine Schraube aufgenommen werden kann, um eine Befestigung des Stellelement 81 zu erreichen.

Das Verriegelungs-Gegenelement 77 kann wie vorliegend mit dem Gehäuseteil 76 gekoppelt sein. Beispielsweise kann das Verriegelungs-Gegenelement 77 im Bereich des zweiten oberen Flansches 78.4 des Gehäuseteils 76 vorgesehen sein. Insbesondere kann ein Befestigungsabschnitt 77.2 des Verriegelungs-Gegenelements 77 mit der Seitenwand 78 des Gehäuseteils 76 verbunden sein, beispielsweise verschweißt. Das Verriegelungs-Gegenelement 77 kann in Richtung auf den weiteren Gehäuseteil 71 über die Gehäuseteilung 70.1 hinausragen, insbesondere mit seiner Keilaufnahme 77.1. In dem zweiten unteren Flansch 72.4 des weiteren Gehäuseteils 71 kann eine Öffnung vorgesehen sein, durch die das Verriegelungs-Gegenelement 77 bei einem Schließen des Gehäuses 70 zumindest teilweise geführt werden kann. Das Verriegelungs-Gegenelement 77 kann sich somit, insbesondere mit seiner Keilaufnahme 77.1 in einem Bereich entlang des Stellwegs der ersten Aktoreinheit 80 befinden.

Wie Figur 3 weiter zu entnehmen ist, kann der Verstellweg der ersten Aktoreinheit 80 im Wesentlichen entlang des zweiten unteren Flansches 72.4 und/oder entlang der Gehäuseteilung 70.1 orientiert sein. Somit kann die Verspannungswirkung zwischen Verriegelungselement 82 und Verriegelungs-Gegenelement 77 im Wesentlichen senkrecht zu dem Verstellweg vorteilhaft eine Verspannung des Gehäuseteils 76 mit dem weiteren Gehäuseteil 71 bewirken, insbesondere zwischen dem zweiten oberen Flansch 78.4 und dem zweiten unteren Flansch 72.4.

Vorzugsweise kann die Kopplung zwischen dem Verriegelungselement 82 und dem Stellelement 81 senkrecht zu dem Verstellweg in Richtung der Verspannung nachgiebig gestaltet sein, beispielsweise eine Schwenkverbindung mit einer senkrecht zu dem Stellweg der ersten Aktoreinheit 80 orientierten Schwenkachse. Besonders bevorzugt ist hierbei nur ein Verschwenken des Verriegelungselements 82 um einen kleinen Winkel, beispielsweise weniger als 10°, weniger als 5° oder maximal 1° zuzulassen. Auf diese Weise können Maßtoleranzen ausgeglichen werden. Ferner kann die zum Verstellen des Verriegelungselements 82 in den Schließungs-Stellzustand optimiert in eine Verspannungskraft zwischen den Gehäuseteilen 76, 71 umgesetzt werden.

Um eine Verstellung des Gehäuseteils 76 zwischen der Öffnungs- und der Schließstellung komfortabel und sicher zu ermöglichen, kann eine zweite Aktoreinheit 85 vorgesehen sein, wie dies weiter aus Figur 3 hervorgeht. Die zweite Aktoreinheit 85 kann ein Stellelement 86 und ein gegenüber dem Stellelement 86 verstellbares Übertragungselement 87 aufweisen. Das Stellelement 81 kann beispielsweise als, vorzugsweise doppeltwirkender, Hydraulikzylinder ausgestaltet sein. In diesem Fall kann das Übertragungselement 87 als Kolbenstange ausgeführt sein.

Die zweite Aktoreinheit 85 kann einerseits schwenkbar an dem Gehäuseteil 76 und andererseits schwenkbar an dem weiteren Gehäuseteil 71 angekoppelt sein. Denkbar ist auch, dass die zweite Aktoreinheit 85 einerseits schwenkbar an dem Gehäuseteil 76 und andererseits schwenkbar an dem Basisteil 13 angekoppelt ist. In beiden Fällen kann eine Verstellung der zweiten Aktoreinheit 85 aus einem Schließungs-Stellzustand (vgl. Fig. 3) in einen Öffnungs-Stellzustand (vgl. Fig. 4) eine Verstellung des Gehäuseteils 76 aus der Schließstellung in die Öffnungsstellung bewirken und umgekehrt.

Die Steuerungseinrichtung kann die zweite Aktoreinheit 85 ansteuern und folglich eine Verstellung der zweiten Aktoreinheit 85 zwischen Öffnungs-Stellzustand und Schließungs-Stellzustand veranlassen.

Der zweiten Aktoreinheit 85 kann ein Sensor zugeordnet sein, der zumindest den Öffnungs-Stellzustand und/oder den Schließungs-Stellzustand der zweiten Aktoreinheit 85 detektieren kann. Hierbei kann es sich vorzugsweise um ein Wegmesssystem handeln. Es ist jedoch auch denkbar, andersartige Sensoren wie beispielsweise Näherungssensoren oder Lichtschranken einzusetzen. Der von dem Sensor detektierte Stellzustand der zweiten Aktoreinheit 85 kann an die Steuerungseinrichtung übermittelt werden.

Wie vorliegend dargestellt, kann das Stellelement 86 mittels eines Schwenklagers 86.1 an dem Gehäuseteil 76 angekoppelt sein. Hierzu kann an der Seitenwand 78 des Gehäuseteils 76 ein Anbindungselement 78.2 vorgesehen sein. Das Anbindungselement 78.2 kann beispielsweise plattenförmig sein und insbesondere mit der Seitenwand 78 verschweißt sein. Das Übertragungselement 87 kann mittels eines Schwenklagers 87.1 mit dem weiteren Gehäuseteil 71 gekoppelt sein. Die zweite Aktoreinheit 85, insbesondere das Übertragungselement 87, kann von einer Abdeckung 87.2 zumindest teilweise überdeckt sein, um die Gefahr von Verschmutzungen oder eines ungewollten Eingriffs durch einen Benutzer zu mindern.

Das Gehäuse 70 kann ferner ein oder mehrere Positionierelemente 79 aufweisen, die in zugeordnete Positionierdurchbrüche 72.6 eingreifen können, um eine verbesserte Lagezuordnung zwischen den Gehäuseteilen 76, 71 in der Schließstellung bereitzustellen. Wie in dem dargestellten Ausführungsbeispiel können die Positionierelemente 79 als Ansätze ausgebildet sein. Beispielsweise können die Positionierelemente 79 an der Seitenwand 78 des Gehäuseteils 76 vorgesehen sein und zumindest teilweise über die Gehäuseteilung 70.1 in Richtung auf den weiteren Gehäuseteil 71 hinausragen. Dementsprechend können die Positionierdurchbrüche 72.6 an dem ersten unteren Flansch 72.3 und/oder an dem zweiten unteren Flansch 72.4 des weiteren Gehäuseteils 71 angeordnet sein. Selbstverständlich ist auch eine umgekehrte oder kombinierte Anordnung denkbar.

In Figur 4 ist eine schematische Seitenansicht eines geöffneten Gehäuses 70 zu sehen. Somit befindet sich das Gehäuseteil 76 in der Öffnungsstellung. Wie an der Abbildung deutlich zu erkennen ist, kann auf diese Weise ein Zugang zu einem Innenraum des Gehäuses 70, vorliegend zu dem Brechraum 16.1 geschaffen sein. Dieser Zugang kann Wartungsarbeiten an Komponenten innerhalb des Gehäuses 70 erheblich erleichtern. Insbesondere kann ein Zugang zu den Werkzeugen, vorliegend beispielsweise zu dem Schlagrotor 11 geschaffen sein. So kann beispielsweise ein vorliegender Verschleißzustand des Werkzeugs, beispielsweise der an dem Schlagrotor 11 vorgesehenen Schlagleisten 11.2 untersucht werden.

Wie Figur 4 ferner zeigt, kann das Brechaggregat 10 eine Hebeeinrichtung 100 aufweisen. Die Hebeeinrichtung 100 kann beispielsweise dazu verwendet werden, auszutauschende Teile, beispielsweise Schlagleisten 11.2, aus dem Brechraum 16.1 hinaus und/oder in den Brechraum 16.1 zu heben. Die Hebeeinrichtung 100 kann eine Säule 101 aufweisen, an der ein Ausleger 102 angebracht ist. Vorzugsweise kann die Säule 101 schwenkbar mit dem weiteren Gehäuseteil 71, besonders bevorzugt mit dem Basisteil 13 verbunden sein. Verstellbar entlang des Auslegers 102 kann eine Laufkatze 103 gelagert sein. An der Laufkatze 103 können Hebemittel 104, beispielsweise in Form eines Antriebs und/oder eines Zugmittels, wie eines Seils oder einer Kette, und/oder eines Aufnahmemittels, wie eines Hakens oder einer Klemme, zur Verbindung mit einem auszutauschenden Teil vorgesehen sein. Ein auszutauschendes Teil kann somit mittels des Aufnahmemittels mit dem Zugmittel verbunden werden und durch den Antrieb angehoben. Mittels einer Verstellung der Laufkatze 103 und/oder einem Schwenken des Auslegers 102 kann das auszutauschende Teil in den und/oder aus dem Bereich des Brechraums 16.1 gebracht werden.

In Figur 5 ist eine Ausführungsform der Werkzeugstellvorrichtung 60 genauer zu erkennen. Die Werkzeugstellvorrichtung 60 kann um eine Schwenkachse 60.1 schwenkbar gelagert sein. Beispielsweise kann die Werkzeugstellvorrichtung 60 einen Grundkörper 63 aufweisen, an dem eine Lageraufnahme 63.2 vorgesehen ist. In der Lageraufnahme 63.2 kann ein Lagerbolzen 60.2 mit einem ersten Endbereich drehbar gelagert sein. Ein gegenüberliegender Endbereich des Lagerbolzens 60.2 kann beispielsweise an dem weiteren Gehäuseteil 71 festgelegt sein. Bevorzugt kann jedoch, gemäß dem dargestellten Ausführungsbeispiel, der gegenüberliegende Endbereich des Lagerbolzens 60.2 an einem Anbindungselement 13.3, vorzugsweise im Bereich einer Lagerstelle 13.4, des Basisteils 13 festgelegt sein (s. Figur 2).

Beabstandet von der Schwenkachse 60.1 kann an dem Grundkörper 63 eine Exzenterwelle 62 drehbar gelagert sein. Hierzu kann der Grundkörper 63 eine Lageraufnahme 63.3 aufweisen, in der die Exzenterwelle 62 aufgenommen sein kann. Mit der Exzenterwelle 62 kann eine Exzenterscheibe 66 drehfest verbunden sein. Die Exzenterscheibe 66 kann beispielsweise eine exzentrisch angeordnete Bohrung aufweisen, mit der sie auf einen Endbereich 62.3 (s. Fig. 7) der Exzenterwelle 62 aufgezogen sein kann.

Denkbar ist, dass in dem Endbereich 62.3 eine Befestigungsaufnahme 62.4 vorgesehen ist, die mit einer Befestigungsaufnahme 66.4 der Exzenterscheibe 66 fluchtend angeordnet ist. Ein durch beide Befestigungsaufnahmen 62.4, 66.4 geführtes Befestigungselement, beispielsweise ein Stift, Bolzen oder Keil, kann somit eine drehfeste Verbindung zwischen Exzenterwelle 62 und Exzenterscheibe 66 schaffen.

Die Exzenterscheibe 66 kann mit einer Umfangsfläche 66.1 gleitend an einem Element des weiteren Gehäuseteils 71 oder des Basisteils 13 anliegen. Beispielsweise kann an dem Basisteil 13 eine rahmenartige Lagerung für die Exzenterscheibe 66 vorgesehen sein. Somit kann eine Verdrehung der Exzenterwelle 62 um die Exzenterachse 62.8 eine Schwenkbewegung der Werkzeugstellvorrichtung 60 um die Schwenkachse 60.1 bewirken.

Die Exzenterwelle 62 kann vorzugsweise manuell, insbesondere mittels eines Bedienelements 61 (s. Fig. 4) gedreht werden. Das Bedienelement 61 kann als Kurbel ausgestaltet sein. Eine Verbindung zwischen dem Bedienelement 61 und der Exzenterwelle 62 kann lösbar gestaltet sein. Beispielsweise kann, wie in Figur 7 zu sehen, die Exzenterwelle 62 ein Formschlusselement 62.7, beispielsweise in Form eines Vierkantprofils, aufweisen, das mit einem korrespondierend geformten Element, beispielsweise einer Vierkant-Aufnahme, des Bedienelements 61 zusammengefügt werden kann.

Die Exzenterwelle 62 kann einen Anschlag 62.6 aufweisen. Der Anschlag 62.6 kann als radial hervorstehende, in Umfangsrichtung begrenzte Anformung an einem Schaft 62.1 der Exzenterwelle 62 ausgeführt sein. Der Anschlag 62.6 kann verhindern, dass die Exzenterwelle 62 eine Drehung ausführt, die über den vorgesehenen Stellweg der Werkzeugstellvorrichtung 60 zwischen der Eingriffsposition und der Freigabeposition hinausgeht. Der Anschlag 62.6 kann mit Gegenanschlägen in Kontakt kommen, wenn ein zulässiger Stellweg erreicht ist. Die Gegenanschläge können beispielsweise an dem Grundkörper 63 der Werkzeugstellvorrichtung 60 vorgesehen sein.

An dem Grundkörper 63 der Werkzeugstellvorrichtung 60 kann ein Ritzel 64 um eine Drehachse 64.1 drehbar gelagert sein. Ferner kann die Werkzeugstellvorrichtung 60 ein Einstellmittel 65 aufweisen, das wie dargestellt vorzugsweise als Kurbel, besonders bevorzugt mit einem Hebel 65.1 und einem vorzugsweise drehbar an dem Hebel 65.1 gelagerten Handgriff 65.2, ausgestaltet sein kann. Das Einstellmittel 65 kann eine Welle 65.3 aufweisen, die um eine Drehachse 65.5 drehbar an dem Grundkörper 63 gelagert ist.

Die Werkzeugstellvorrichtung 60 kann ferner ein Getriebe aufweisen, das zwischen einer Drehung des Ritzels 64 und einer Drehung der Welle 65.3 übersetzen kann. Dementsprechend kann durch eine Drehung der Welle 65.3, beispielsweise durch eine Betätigung des Einstellmittels 65, insbesondere der Kurbel, eine Drehung des Ritzels 64 bewirkt werden. Vorzugsweise kann hier ein selbsthemmendes Getriebe zum Einsatz kommen. Dementsprechend kann ein Getriebe eingesetzt sein, das einen Antrieb des Ritzels 64 über das Einstellmittel 65 erlaubt, einen Antrieb des Einstellmittels 65 über das Ritzel 64 jedoch unterbindet. Vorstellbar ist, dass ein Schneckengetriebe eingesetzt wird.

Somit kann die Werkzeugstellvorrichtung 60 dazu verwendet werden, das Werkzeug, vorliegend den Schlagrotor 11 unabhängig von dem Antrieb 12 zu bewegen. Dies kann insbesondere hilfreich sein, um zu Bereichen Zugang zu schaffen, die zunächst in unzugänglichen Bereichen liegen. Dies können beispielsweise im Falle eines Schlagrotors 11 Schlagleisten 11.2 sein, die bei einer vorliegenden Drehposition des Schlagrotors 11 in einem Umfangsbereich unterhalb der Rotationsachse 17 liegen. Diese können durch eine kontrollierte Drehung des Schlagrotors 11 nach oben rotiert werden, wo sie einfacher zugänglich sein können.

Ferner kann die Werkzeugstellvorrichtung 60, insbesondere aufgrund der selbsthemmenden Gestaltung, verhindern, dass das Werkzeug, vorliegend der Schlagrotor 11 unbeabsichtigt in Bewegung gerät. Eine solche unbeabsichtigte Bewegung kann ein erhebliches Verletzungsrisiko bergen, wenn Personen beispielsweise für Wartungsarbeiten Zugriff auf den Brechraum 16.1 haben.

Wie der Figur 5 weiter zu entnehmen ist, kann der Werkzeugstellvorrichtung 60 eine dritte Aktoreinheit 90 zugeordnet sein. Die dritte Aktoreinheit 90 kann dazu ausgebildet sein, in einem Eingriffs-Stellzustand die Werkzeugstellvorrichtung 60 in der Eingriffsposition zu blockieren. Dementsprechend kann mittels der dritten Aktoreinheit 90 sichergestellt werden, dass das Werkzeug gegen eine unerwünschte Bewegung gesichert ist.

In Figur 6 ist ein mögliches Ausführungsbeispiel einer dritten Aktoreinheit 90 näher zu erkennen. Die dritte Aktoreinheit 90 kann dementsprechend einen Grundkörper 91 aufweisen und ein gegenüber dem Grundkörper 91 entlang eines Verstellwegs 95.1 zwischen dem Eingriffs-Stellzustand und Freigabe-Stellzustand verstellbares Verriegelungsmittel 95.

Die Steuerungseinrichtung kann die dritte Aktoreinheit 90 ansteuern und folglich eine Verstellung der dritten Aktoreinheit 90 zwischen Eingriffs-Stellzustand und Freigabe-Stellzustand veranlassen.

Vorzugsweise kann die dritte Aktoreinheit 90 als Verriegelungsmagnet ausgebildet sein, wobei der Grundkörper 91 einen Elektromagneten aufweist und eine Ankerstange des Verriegelungsmagneten das Verriegelungsmittel 95 aufweist.

Der dritten Aktoreinheit 90 kann ein Sensor zugeordnet sein, der zumindest den Eingriffs-Stellzustand und/oder den Freigabe-Stellzustand der dritten Aktoreinheit 90 detektieren kann. Hierbei kann es sich vorzugsweise um ein Wegmesssystem handeln. Es ist jedoch auch denkbar, andersartige Sensoren wie beispielsweise Näherungssensoren oder Lichtschranken einzusetzen. Der von dem Sensor detektierte Stellzustand der dritten Aktoreinheit 90 kann an die Steuerungseinrichtung übermittelt werden.

An dem Grundkörper 91 kann ein Befestigungsabschnitt 92 zur Anbindung an die Werkzeugstellvorrichtung 60 vorgesehen sein. Der Befestigungsabschnitt 92 kann beispielsweise Gewindebohrungen aufweisen, die mit Schraubenaufnahmen an einem Befestigungsansatz 63.1 der Werkzeugstellvorrichtung 60 ausgerichtet werden können, um eine Schraubverbindung herzustellen. Die dritte Aktoreinheit 90 kann somit an der Werkzeugstellvorrichtung 60 festgelegt sein (s. auch Fig. 5).

Die dritte Aktoreinheit 90 kann ferner einen Anschlussbereich 93 für eine Stromversorgung und/oder eine Kommunikation mit einem Sensor und/oder der Steuerungseinrichtung aufweisen.

Eine sichere Blockade der Werkzeugstellvorrichtung 60 in der Eingriffsposition kann beispielsweise wie vorliegend dadurch erreicht werden, dass das Verriegelungsmittel 95 der dritten Aktoreinheit 90 im Eingriffs-Stellzustand in eine Aufnahme 62.2 an der Exzenterwelle 62 eingreifen kann, wenn sich die Werkzeugstellvorrichtung 60 in der Eingriffsposition befindet. Vorzugsweise ist die Aufnahme 62.2 dazu als zu dem Verriegelungsmittel 95 zumindest teilweise korrespondierende Ausnehmung mit einer vorzugsweise senkrecht zu der Exzenterachse 62.8 ausgerichteten Aufnahmeachse 62.9 ausgebildet. So kann vorgesehen sein, dass die Aufnahmeachse 62.9 nur dann mit dem Verstellweg 95.1 fluchtet, wenn die Werkzeugstellvorrichtung 60 in der Eingriffsposition ist. Andernfalls würde eine Verstellung des Verriegelungsmittels 95 entlang des Verstellwegs 95.1 von dem Freigabe-Stellzustand in den Eingriffs-Stellzustand durch ein Auftreffen des Verriegelungsmittels 95 auf den Schaft 62.1 der Exzenterwelle 62 blockiert. Dementsprechend kann sichergestellt sein, dass sich die Werkzeugstellvorrichtung 60 in der Eingriffsposition befindet, und somit das Werkzeug gegen ungewollte Bewegung gesichert ist, wenn sich die dritte Aktoreinheit 90 im Eingriffs-Stellzustand befindet.

Im Folgenden wird die Funktionsweise des vorgestellten Ausführungsbeispiels anhand einer möglichen Ausgestaltung eines Öffnungs- und Schließvorgangs des Gehäuseteils 76 näher erläutert.

Wenn Zugang zu dem Innenraum des Gehäuses 70 geschaffen werden soll, kann ein Benutzer über die Steuerungseinrichtung einen Öffnungsvorgang veranlassen. Beispielsweise kann er über ein Bedienpanel der Steuerungseinrichtung oder über ein externes Ein-/Ausgabemittel einen Öffnungsbefehl geben.

Die Steuerungseinrichtung kann nun sicherstellen, dass der Antrieb 12 deaktiviert ist. Hierzu kann sie den Antrieb 12 deaktivieren und/oder abfragen, ob der Antrieb 12 bereits deaktiviert ist. Vorzugsweise kann vorgesehen sein, dass die Steuerungseinrichtung einen aktuellen Bewegungszustand des Werkzeugs abfragt.

Wenn der Antrieb 12 deaktiviert ist und vorzugsweise, wenn das Werkzeug sich im Stillstand befindet, kann die Steuerungseinrichtung den Benutzer, beispielsweise über ein Bedienpanel oder ein externes Ein-/Ausgabegerät, anweisen, die Werkzeugstellvorrichtung 60 in die Eingriffsposition zu verstellen.

Dementsprechend kann der Benutzer nun mittels des Bedienelements 61 die Werkzeugstellvorrichtung 60 um die Schwenkachse 60.1 aus der Freigabeposition in die Eingriffsposition schwenken. Der Benutzer kann der Steuerungseinrichtung mitteilen, dass sich die Werkzeugstellvorrichtung 60 in der Eingriffsposition befindet. Alternativ ist auch denkbar, dass ein Sensor vorgesehen ist, der ein Vorliegen Werkzeugstellvorrichtung 60 in der Eingriffs- und/oder Freigabeposition ermittelt und der Steuerungseinrichtung übermittelt. Auch ist vorstellbar, dass die Werkzeugstellvorrichtung 60 automatisiert auf Ansteuerung durch die Steuerungseinrichtung in die Eingriffsposition verstellt wird, beispielsweise durch einen Stellantrieb.

Wenn die Werkzeugstellvorrichtung 60 nun in der Eingriffsposition vorliegt, kann die Steuerungseinrichtung die dritte Aktoreinheit 90 ansteuern, um diese von dem Freigabe-Stellzustand in den Eingriffs-Stellzustand zu überführen. Dementsprechend kann das Verriegelungsmittel 95 in die Aufnahme 62.2 eingreifen und somit die Werkzeugstellvorrichtung 60 in der Eingriffsposition verriegeln.

Der von dem der dritten Aktoreinheit 90 zugeordneten Sensor ermittelte Stellzustand kann an die Steuerungseinrichtung übermittelt werden. Wenn die dritte Aktoreinheit 90 im Eingriffs-Stellzustand vorliegt, kann die Steuerungseinrichtung die erste Aktoreinheit 80 ansteuern, um sie von dem Verriegelungs-Stellzustand in den Entriegelungs-Stellzustand zu überführen.

Dementsprechend kann die Verriegelung der Gehäuseteile 76, 71 gelöst werden, indem das Verriegelungselement 82 außer Eingriff mit dem Verriegelungs-Gegenelement 77 gebracht wird.

Der von dem der ersten Aktoreinheit 80 zugeordneten Sensor ermittelte Stellzustand kann nun wiederum an die Steuerungseinrichtung übermittelt werden. Wenn der Entriegelungs-Stellzustand vorliegt, kann die Steuerungseinrichtung die zweite Aktoreinheit 85 ansteuern, um sie von dem Schließungs-Stellzustand in den Öffnungs-Stellzustand zu überführen.

Somit kann nun ein Zugang zu dem Inneren des Gehäuses 70 geschaffen sein.

Das Schließen des Innenraums des Gehäuses 70, kann von dem Benutzer wieder über die Steuerungseinrichtung wie zuvor für den Öffnungsvorgang beschrieben veranlasst werden.

Die Steuerungseinrichtung kann die zweite Aktoreinheit 85 ansteuern, um sie von dem Öffnungs-Stellzustand in den Schließungs-Stellzustand zu überführen. Der Stellzustand kann wiederum an die Steuerungseinrichtung übermittelt werden.

Wenn der Schließungs-Stellzustand der zweiten Aktoreinheit 85 vorliegt, kann die Steuerungseinrichtung die erste Aktoreinheit 80 ansteuern, um sie in den Verriegelungs-Stellzustand zu überführen und somit die Gehäuseteile 76, 71 miteinander zu verriegeln. Der Stellzustand kann wieder an die Steuerungseinrichtung übermittelt werden.

Wenn die erste Aktoreinheit 80 im Verriegelungs-Stellzustand vorliegt, kann die Steuerungseinrichtung die dritte Aktoreinheit 90 ansteuern, um sie in den Freigabe-Stellzustand zu überführen. Dementsprechend kann dann das Verriegelungsmittel 95 außer Eingriff mit der Aufnahme 62.2 gebracht sein, sodass ein Verstellen der Werkzeugstellvorrichtung 60 aus der Eingriffsposition in die Freigabeposition ermöglicht wird.

Beispielsweise kann die Steuerungseinrichtung den Benutzer anweisen, die Werkzeugstellvorrichtung 60 in die Freigabeposition zu verstellen. Denkbar ist auch, dass die Steuerungseinrichtung eine automatisierte Verstellung der Werkzeugstellvorrichtung 60 in die Freigabeposition anzusteuern.

Der Vorgang des Schließens kann nun abgeschlossen sein.

Das Vorliegen der Werkzeugstellvorrichtung 60 in der Freigabeposition kann der Steuerungseinrichtung durch den Benutzer bestätigt oder, insbesondere im Falle einer automatisierten Verstellung der Werkzeugstellvorrichtung 60, automatisch übermittelt werden.

Ein Antreiben des Werkzeugs durch den Antrieb 12 kann nun zulässig sein. Beispielsweise kann der Antrieb 12 durch die Steuerungseinrichtung, insbesondere auf Anweisung des Benutzers, wieder gestartet werden.

## Patentansprüche

1. Materialverarbeitungsaggregat, insbesondere Brechaggregat (10),
mit einem Gehäuse (70), in dem zumindest ein von einem Antrieb (12) angetriebenes bewegbares Werkzeug, insbesondere ein Schlagrotor (11), eine Brechbacke oder ein Brechkegel, in einem Aufnahmeraum, insbesondere einem Brechraum (16.1), zumindest teilweise untergebracht ist,
wobei das Gehäuse (70) ein Gehäuseteil (76) aufweist, das gegenüber zumindest einem weiteren Gehäuseteil (71) zwischen einer Öffnungs- und einer Schließstellung verstellbar ist, und das in der Öffnungsstellung Zugang zu dem Aufnahmeraum schafft,
wobei eine Sicherheitseinrichtung vorgesehen ist, die eine Verstellung des Gehäuseteils (76) in die Öffnungsstellung unterbindet, wenn das Werkzeug angetrieben wird, und/oder ein Antreiben des Werkzeugs durch den Antrieb (12) in der Öffnungsstellung des Gehäuseteils (76) unterbindet,
**dadurch gekennzeichnet,**
**dass** die Sicherheitseinrichtung mindestens zwei Aktoreinheiten (80, 85) und eine Steuereinrichtung umfasst,
wobei die erste Aktoreinheit (80) in einem Verriegelungs-Stellzustand das Gehäuseteil (76) in der Schließstellung verriegelt und in einem Entriegelungs-Stellzustand entriegelt,
**dass** eine zweite Aktoreinheit (85) eine Verstellung des Gehäuseteils (76) bewirkt und/oder unterstützt oder zumindest zulässt, wobei die zweite Aktoreinheit (85) in der Schließstellung des Gehäuseteils (76) einen Schließungs-Stellzustand und in der Öffnungsstellung einen Öffnungs-Stellzustand einnimmt,
**dass** den mindestens zwei Aktoreinheiten (80, 85) jeweils mindestens ein Sensor zur Erfassung eines Stellzustands zugeordnet ist,
und **dass** die Steuereinrichtung dazu ausgebildet ist, den Antrieb (12) und die Aktoreinheiten (80, 85) anzusteuern und die von den Sensoren erfassten Stellzustände zu empfangen.

2. Materialverarbeitungsaggregat nach Anspruch 1,
**dadurch gekennzeichnet,**
**dass** die Steuerungseinrichtung eine Verstellung der zweiten Aktoreinheit (85), nur erlaubt, wenn sich die erste Aktoreinheit (80) im Entriegelungs-Stellzustand befindet.

3. Materialverarbeitungsaggregat nach Anspruch 1 oder 2,
**dadurch gekennzeichnet,**
**dass** eine Werkzeugstellvorrichtung (60) vorgesehen ist,
die mit einem Element eines Antriebsstrangs des Werkzeugs, insbesondere mit einer Rotorwelle (11.3) oder einer Antriebsscheibe (67), in einer Eingriffsposition im Eingriff steht,
wobei mittels der Werkzeugstellvorrichtung (60) in der Eingriffsposition ein durch den Antrieb (12) bewirktes Antreiben des Werkzeugs und/oder eine durch Massenkräfte bewirkte Bewegung des Werkzeugs unterbunden ist,
**dass** eine dritte Aktoreinheit (90) vorgesehen ist,
wobei die dritte Aktoreinheit (90) einen Eingriffs-Stellzustand und/oder einen Freigabe-Stellzustand annehmen kann,
und **dass** die dritte Aktoreinheit (90) im Eingriffs-Stellzustand die Werkzeugstellvorrichtung (60) in der Eingriffsposition blockiert und/oder im Freigabe-Stellzustand freigibt.

4. Materialverarbeitungsaggregat nach einem der Ansprüche 1 bis 3,
**dadurch gekennzeichnet,**
**dass** die Steuerungseinrichtung einen Antrieb des Werkzeugs nur erlaubt, wenn sich die erste Aktoreinheit (80) im Verriegelungs-Stellzustand befindet und sich die zweite Aktoreinheit (85) im Schließungs-Stellzustand befindet,
und sich vorzugsweise die/eine dritte Aktoreinheit (90) in dem/einem Freigabe-Stellzustand befindet.

5. Materialverarbeitungsaggregat nach Anspruch 3 oder 4,
**dadurch gekennzeichnet,**
**dass** die Steuerungseinrichtung eine Verstellung der ersten Aktoreinheit (80) in den Entriegelungs-Stellzustand und/oder eine Verstellung der zweiten Aktoreinheit (85) in den Öffnungs-Stellzustand nur zulässt,
wenn sich die dritte Aktoreinheit (90) im Eingriffs-Stellzustand befindet.

6. Materialverarbeitungsaggregat nach einem der Ansprüche 1 bis 5,
**dadurch gekennzeichnet,**
**dass** die Steuerungseinrichtung
eine Verstellung der ersten Aktoreinheit (80) in den Entriegelungs-Stellzustand und/oder
eine Verstellung der zweiten Aktoreinheit (85) in den Öffnungs-Stellzustand und/oder
eine Verstellung der/einer dritten Aktoreinheit (90) in den/einen Eingriffs-Stellzustand
nur erlaubt, wenn das Werkzeug nicht durch den Antrieb (12) angetrieben ist, vorzugsweise wenn das Werkzeug nicht in Bewegung ist.

7. Materialverarbeitungsaggregat nach einem der Ansprüche 1 bis 6,
**dadurch gekennzeichnet,**
**dass** die erste Aktoreinheit (80) ein Stellelement (81), vorzugsweise in Form eines Hydraulikzylinders, und ein gegenüber dem Stellelement (81) zwischen dem Verriegelungs-Stellzustand und dem Entriegelungs-Stellzustand verstellbares Verriegelungselement (82) aufweist, das vorzugsweise an einem Übertragungselement (81.1), insbesondere an einer Kolbenstange, angekoppelt ist,
und **dass** das Verriegelungselement (82) und ein Verriegelungs-Gegenelement (77) eine kraft- und/oder formschlüssige Verbindung zwischen dem Gehäuseteil (76) und dem weiteren Gehäuseteil (71) bilden, um in einem Verriegelungs-Stellzustand die Gehäuseteile (76, 71) in der Schließstellung miteinander zu verriegeln.

8. Materialverarbeitungsaggregat nach Anspruch 7,
**dadurch gekennzeichnet,**
**dass** das Verriegelungselement (82) eine Keilfläche (82.1) aufweist,
**dass** das Verriegelungs-Gegenelement (77) eine Keilaufnahme (77.1) aufweist, dass das Verriegelungselement (82) bei einer Verstellung der ersten Aktoreinheit (80) aus dem Entriegelungs-Stellzustand in den Verriegelungs-Stellzustand zumindest teilweise in die Keilaufnahme (77.1) geführt ist, wenn sich das Gehäuseteil (76, 71) in der Schließstellung befindet,
wobei durch das Zusammenwirken des Verriegelungselements (82) mit dem Verriegelungs-Gegenelement (77) eine Keilverbindung gebildet ist, um die Gehäuseteile (76, 71) in der Schließstellung miteinander zu verriegeln.

9. Materialverarbeitungsaggregat nach einem der Ansprüche 1 bis 8,
**dadurch gekennzeichnet,**
**dass** die zweite Aktoreinheit (85) ein Stellelement (86), vorzugsweise in Form eines Hydraulikzylinders, und ein gegenüber dem Stellelement (86) zwischen dem Öffnungs-Stellzustand und dem Schließungs-Stellzustand verstellbares Übertragungselement (87), vorzugsweise in Form einer Kolbenstange, aufweist, dass das Stellelement (86) einerseits mit dem Gehäuseteil (76) oder dem weiteren Gehäuseteil (71), vorzugsweise schwenkbar, verbunden ist,
und **dass** das Übertragungselement (87) andererseits mit einem weiteren Gehäuseteil (71) oder dem Gehäuseteil (76), vorzugsweise schwenkbar, verbunden ist.

10. Materialverarbeitungsaggregat nach einem der Ansprüche 3 bis 9,
**dadurch gekennzeichnet,**
**dass** die Werkzeugstellvorrichtung (60) um eine Schwenkachse (60.1) zwischen der Freigabeposition und der Eingriffsposition verschwenkbar ist,
**dass** die Werkzeugstellvorrichtung (60) eine Exzenterwelle (62) aufweist, die um eine zu der Schwenkachse (60.1) beabstandete Exzenterachse (62.8) drehbar gelagert ist,
wobei die Exzenterwelle (62) vorzugsweise manuell drehbar ist, besonders bevorzugt mittels eines Bedienelements (61), insbesondere einer Kurbel,
und **dass** mittels einer Drehung der Exzenterwelle (62) ein Verschwenken der Werkzeugstellvorrichtung (60) zwischen der Freigabeposition und der Eingriffsposition bewirkt wird.

11. Materialverarbeitungsaggregat nach Anspruch 10,
**dadurch gekennzeichnet,**
**dass** die dritte Aktoreinheit (90) einen Grundkörper (91) und ein gegenüber dem Grundkörper (91) zwischen dem Eingriffs-Stellzustand und dem Freigabe-Stellzustand entlang eines Verstellwegs (95.1) verstellbares Verriegelungsmittel (95) aufweist,
wobei die dritte Aktoreinheit (90) vorzugsweise als Verriegelungsmagnet ausgebildet ist, insbesondere der Grundkörper (91) einen Elektromagneten aufweist und das Verriegelungsmittel (95) an einer Ankerstange des Verriegelungsmagneten angekoppelt ist oder von einer solchen gebildet ist.

12. Materialverarbeitungsaggregat nach Anspruch 11,
**dadurch gekennzeichnet,**
**dass** die Exzenterwelle (62) eine entlang einer Aufnahmeachse (62.9) orientierte Aufnahme (62.2), insbesondere in Form einer Bohrung, aufweist,
wobei die Aufnahmeachse (62.9) vorzugsweise senkrecht zu der Exzenterachse (62.8) orientiert ist,
**dass** das Verriegelungsmittel (95) dazu ausgebildet ist, im Eingriffs-Stellzustand in die Aufnahme (62.2) einzugreifen, um eine Drehung der Exzenterwelle (62) um die Exzenterachse (62.8) zu blockieren,
und **dass** das Verriegelungsmittel (95) in der Aufnahme (62.2) nur dann in die Aufnahme (62.2) eingreifen kann, wenn sich die Werkzeugstellvorrichtung (60) in der Eingriffsposition befindet,
wobei bevorzugt der Verstellweg (95.1) des Verriegelungsmittels (95) mit der Aufnahmeachse (62.9) fluchtet, wenn sich die Werkzeugstellvorrichtung (60) in der Eingriffsposition befindet.

13. Materialverarbeitungsaggregat nach einem der Ansprüche 3 bis 12,
**dadurch gekennzeichnet,**
**dass** mittels der Werkzeugstellvorrichtung (60) eine Bewegung des Werkzeugs bewirkt werden kann, wenn das Werkzeug nicht durch den Antrieb (12) angetrieben ist,
insbesondere, dass die Bewegung des Werkzeugs mittels der Werkzeugstellvorrichtung (60) manuell bewirkt werden kann.

14. Materialverarbeitungsaggregat nach Anspruch 13,
**dadurch gekennzeichnet,**
**dass** die Werkzeugstellvorrichtung (60) ein Ritzel (64) aufweist, das in der Eingriffsposition der Werkzeugstellvorrichtung (60) mit einem Zahnkranz (68) im Eingriff steht, wobei der Zahnkranz (68) an der/einer mit dem Werkzeug gekoppelten Antriebsscheibe (67) vorgesehen ist,
**dass** die Werkzeugstellvorrichtung (60) ein Einstellmittel (65), vorzugsweise in Form einer Kurbel, mit einer Welle (65.3) aufweist,
**dass** eine Drehung der Welle (65.3) mittels eines Getriebes in eine Drehung des Ritzels (64) übersetzt wird,
wobei das Getriebe bevorzugt selbsthemmend ausgestaltet ist, derart, dass eine Drehung der Welle (65.3) des Einstellmittels (65) nicht durch eine Drehung des Ritzels (64) bewirkt werden kann.

15. Verfahren zum Öffnen und Schließen eines Gehäuseteils (76) eines Gehäuses (70) eines Materialverarbeitungsaggregats nach einem der Ansprüche 1 bis 14, wobei das Öffnen folgende Schritte umfasst:
- Deaktivieren des Antriebs (12),
- Verstellen der ersten Aktoreinheit (80) in den Entriegelungs-Stellzustand,
- Verstellen der zweiten Aktoreinheit (85) in den Öffnungs-Stellzustand,
und wobei das Schließen folgende Schritte umfasst:
- Verstellen der zweiten Aktoreinheit (85) in den Schließungs-Stellzustand,
- Verstellen der ersten Aktoreinheit (80) in den Verriegelungs-Stellzustand.

16. Verfahren nach Anspruch 15,
**dadurch gekennzeichnet,**
**dass** vor dem Verstellen der ersten Aktoreinheit (80) in den Entriegelungs-Stellzustand die/eine dritte Aktoreinheit (90) in den/einen Eingriffs-Stellzustand verstellt wird,
und **dass** nach dem Verstellen der ersten Aktoreinheit (80) in den Verriegelungs-Stellzustand die zweite Aktoreinheit (85) in den Freigabe-Stellzustand verstellt wird.
